# EUROPÄISCHE PATENTSCHRIFT

(11) **EP 0 883 497 B1**
(45) Veröffentlichungstag und Bekanntmachung des Hinweises auf die Patenterteilung: **24.04.2002**
(21) Anmeldenummer: 97903358.6
(22) Anmeldetag: 22.02.1997
(51) Int. Cl.: B42D 1/00

(54) **ANORDNUNG ZUR INFORMATIONSDARSTELLUNG**
DATA-DISPLAY ARRANGEMENT
SYSTEME DE REPRESENTATION D'INFORMATIONS

(30) Priorität: 28.02.1996 DE 19607445
(43) Veröffentlichungstag der Anmeldung: 16.12.1998
(73) Patentinhaber: Adolf Würth GmbH & Co. KG, 74653 Künzelsau (DE)
(72) Erfinder: GARTISER, Peter, D-82319 Starnberg (DE)
(74) Vertreter: Patentanwälte Ruff, Wilhelm, Beier, Dauster & Partner
(86) Internationale Anmeldenummer: EP9700859
(87) Internationale Veröffentlichungsnummer: WO9731785

(56) Entgegenhaltungen:
- DE-A- 4 205 452
- US-A- 4 947 564

## Beschreibung

Die Erfindung geht aus von einem Katalog, in dem eine Vielzahl von Produkten im einzelnen beschrieben ist.

Bei Büchern, Katalogen oder sonstigen Sammelwerken sind Inhaltsverzeichnisse und auch Stichwortverzeichnisse bekannt. Bei einem Inhaltsverzeichnis ist üblicherweise der Inhalt des Kataloges in einer eindimensionalen Darstellung in der gleichen Reihenfolge aufgeführt, wie in dem Katalog selbst. Bei einem Stichwortverzeichnis sind Fundstellen für alphabetisch geordnete Stichworte angegeben.

Um ein spezielles Produkt zu finden, das man noch nicht kennt, muß man entweder das gesamte Inhaltsverzeichnis durchlesen und dann raten, wo das Produkt stehen könnte. Sucht man es über ein Stichwortverzeichnis, so muß man das Stichwort schon kennen.

In manchen Anwendungsfällen gibt es Zulassungsvorschriften. So darf zum Beispiel für eine bestimmte Befestigung nur ein bestimmter Dübel verwendet werden, der ein Zulassungsverfahren hinter sich hat. Die Zulassung erfolgt in der Regel auch nur für spezielle Anwendungsfälle. Der Dübel kann aber ähnlich aussehen wie ein anderer, für diesen Fall nicht zugelassener Dübel. Die Unterscheidung ergibt sich möglicherweise nur aus einer Typenbezeichnung. Hier kann eine falsche Auswahl zu schwerwiegenden Nachteilen führen.

Es ist bereits ein Katalog für Werkzeuge bekannt (DE 295 01 219), bei dem die Seiten mit Spalten und Zeilen bedruckt sind. Im Kreuzungsbereich sind Symbole angeordnet, die auf Ausklappblätter verweisen.

Ebenfalls bekannt ist ein Informationsbuch (DE 87 08 054), das aus mehreren Teilbüchern aufgebaut ist. Ein Inhaltsverzeichnis bezieht sich auf die Teilbücher. Die Buchseiten sind nicht mit einer durchlaufenden Seitenzahlnumerierung versehen.

Weiterhin bekannt ist ein Markierungssystem für Drucksachen (WO 92/06850), bei dem auf einer Folgeseite eine optische Darstellung der ersten Seiten in verkleinerter Form enthalten ist.

Weiterhin bekannt ist ein Kalender (US-A-4,947,564), der einen ersten aus 24 Kalenderblättern bestehenden Kalenderteil und einen zweiten oberen Teil aufweist, auf dem gedruckte und/oder bebilderte Informationen enthalten sind. Jedes Kalenderblatt entspricht einem Monat.

Der Erfindung liegt die Aufgabe zugrunde, eine Anordnung zur Darstellung von Produkten zu schaffen, bei der ein Benutzer leichter und sicherer zu einem für einen bestimmten, von ihm ins Auge gefaßten Fall geeigneten oder vorgeschriebenen Produkt hingeführt werden kann.

Zur Lösung dieser Aufgabe schlägt die Erfindung eine Anordnung mit den im Anspruch 1 aufgeführten Merkmalen vor. Weiterbildungen der Erfindung sind Gegenstand von Unteransprüchen.

Mit der Anordnung nach der Erfindung wird es für einen Benutzer möglich, sich zunächst aus der zweidimensionalen Gesamtübersicht einen Überblick über den Inhalt der Information zu verschaffen. Die zweidimensionale Übersicht hat den Vorteil, daß eine größere Menge von Informationen auf einen Blick überschaut werden kann. Aufgrund der Auswahl einer Gruppe aus der Gesamtübersicht kann sich der Benutzer dann in der Gruppenübersicht eine Übersicht über die von ihm ausgewählte Gruppe verschaffen, wobei hier beispielsweise wiederum eine Doppelseite an Informationen zur Verfügung steht. Aus dieser Gruppenübersicht kann er ein zweites Mal auswählen. Er wird dann zu der Produkteinzelbeschreibung geführt, wo er dann alle nötigen Daten des ausgewählten Produktes erhält.

Eine solche Anordnung eignet sich nicht nur dazu, dem Verwender des Produkts ohne Vorkenntnisse eine einfache Anleitung zu geben, wie er zu dem Produkt kommt. Er kann auch für den Verkäufer als Schulungsunterlage dienen.

Insbesondere kann vorgesehen sein, daß die Anordnung zur Informationsdarstellung in einem Katalog, insbesondere einem gebundenen Katalog, verwirklicht ist. Statt eines Katalogs kann auch eine lose Blattsammlung oder ein Paket von Karteikarten dienen. In diesen Fällen sind die einzelnen Seiten beispielsweise durchnumeriert, so daß der Verweis von der Gruppenübersicht auf den Produktteil mit Hilfe von Seitenzahlen erfolgen kann.

Ebenfalls möglich ist es, daß die Produktseiten, die Gruppenübersicht und die Gesamtübersicht auf einem Bildschirm darstellbare Seiten sind und die Verweise von der Gesamtübersicht auf die Gruppenübersicht und von der Gruppenübersicht auf den Produktteil durch automatisierbare Verbindungen zwischen den Seiten gebildet werden. Beispielsweise kann dann ein Benutzer der Anordnung von der Gesamtübersicht auf die Gruppenübersicht dadurch gelangen, daß er die Zelle der matrixartigen Darstellung mit einem Lichtgriffel, einer Maus oder bei drucksensitiven Bildschirmen direkt mit dem Finger antippt, worauf dann die zugehörige Seite auf dem Bildschirm erscheint.

In Weiterbildung der Erfindung kann vorgesehen sein, daß in der Darstellung jeder Gruppe mehrere Einzeldarstellungen enthalten sind. Wenn eine Gruppe eine bestimmte Art von Anwendung darstellt, so können in der Gruppendarstellung beispielsweise bildliche Darstellungen mehrerer Anwendungsfälle aufgeführt sein. Bei jedem Anwendungsfall kann das zugehörige Produkt mit seiner Bezeichnung oder auch nur mit der Seitennummer aufgeführt sein.

Beispielsweise können die Parameter der Gesamtübersicht Anwendungsparameter der Produkte sein, also Parameter, die angeben, für welche Anwendungen ein spezielles Produkt geeignet ist. Umgekehrt läßt sich dies so formulieren, daß man aus einer bestimmten Anwendung zu dem zugehörigen Produkt findet.

Auch die Gruppen der Gruppenübersicht können Gruppen von Anwendungen sein, die eine bestimmte Anwendung aus der Gesamtübersicht weiter untergliedern.

Ebenfalls möglich ist es, daß die Gruppen der Gruppenübersicht Produktgruppen sind. Eine solche Anordnung ist insbesondere dann von Vorteil, wenn der Benutzer des Katalogs schon gewisse Vorkenntnisse besitzt.

Erfindungsgemäß kann in Weiterbildung vorgesehen sein, daß die Gruppenübersicht für jede Zelle der matrixartigen Gesamtübersicht, d.h. für jeden Schnittpunkt zweier möglicher Parameterwerte, einen eigenen Eintrag aufweist. Dieser Eintrag kann beispielsweise auf einer Doppelseite oder einer Einfachseite enthalten sein und ggf. auch wieder aus mehreren Darstellungen von Einzelfällen bestehen.

Dies bedeutet, daß man von jeder Zelle der Gesamtübersicht auf einen unterschiedlichen Eintrag in der Gruppenübersicht verwiesen wird.

Es ist ebenfalls möglich und wird von der Erfindung vorgeschlagen, daß die Gruppenübersicht für jede Reihe oder jede Spalte der Gesamtübersicht einen Eintrag aufweist. Damit wird die Gruppenübersicht etwas kleiner. Eine solche Anordnung kann insbesondere dann von Vorteil sein, wenn man bei dem Benutzer bereits eine gewisse Vorkenntnis voraussetzen kann.

Um auch hier den zweiten Parameter berücksichtigen zu können, kann erfindungsgemäß in Weiterbildung vorgesehen sein, daß innerhalb eines Eintrags eine Unterscheidung nach den möglichen Werten des jeweils anderen Parameters erfolgt.

Um ein besonders leichtes Auffinden eines speziellen Anwendungsfalls ohne häufiges Hin- und Herblättern zu ermöglichen, ist erfindungsgemäß vorgesehen, daß die Werte der Parameter durch optisch unterscheidbare Merkmale dargestellt werden. Unterschiedliche Werte eines Parameters werden dann durch unterschiedliche optische Merkmale dargestellt. Beispielsweise kann eine mehr oder weniger starke Rasterung oder eine mehr oder weniger weite Schraffierung für die unterschiedlichen Werte der Parameter verwendet werden.

Bei der matrixartigen Gesamtdarstellung in der Gesamtübersicht ist erfindungsgemäß vorgesehen, daß jede Zelle durch eine Kombination aus zwei optisch unterscheidbaren Merkmalen gekennzeichnet wird.

Erfindungsgemäß ist vorgesehen , daß sich die optischen Merkmale in der Gruppenübersicht wiederholen. Wenn der Benutzer also in der Gesamtübersicht eine bestimmte Merkmalskombination ausgewählt hat, so wird die in dieser Zelle verwendete optische Kennzeichnung auf den Blättern der Gruppenübersicht wiederholt, so daß der Benutzer sich auch ohne Seitenzahl an optischen Merkmalen orientieren kann.

Es ist denkbar, für die Parameterwerte beider in der Gesamtübersicht enthaltener Parameter die gleichen Merkmale zu verwenden. Besonders günstig ist es aber, wenn sich alle Parameter beider Parameter in ihrer optischen Kennzeichnung unterscheiden.

Ein zur optischen Unterscheidung besonders geeignetes Merkmal ist die Farbe.

Da die Zellen der Matrix jeweils Kombinationswerte von Merkmalen enthalten, kann erfindungsgemäß vorgesehen sein, daß die Parameterwerte durch optisch gekennzeichnete Flächen und die Merkmalskombinationen durch längs einer Linie geteilte, insbesondere geometrisch ähnliche Flächen dargestellt werden. Wenn beispielsweise die optische Kennzeichnung eines Wertes des einen Parameters die blaue Farbe ist, so wird dieser Parameter allein durch eine blaue Fläche gekennzeichnet. Nimmt ein Wert des zweiten Parameters den Wert "Gelb" ein, so wird er durch eine gelbe Fläche gekennzeichnet. Die Kombination aus den beiden Parameterwerten der beiden Parameter würde dann durch eine Fläche gekennzeichnet, die zum Teil Gelb und zum anderen Teil Blau ist. Die Trennungslinie kann beispielsweise eine Diagonale in einem Rechteck sein.

Erfindungsgemäß kann vorgesehen sein, daß der Verweis von der Gesamtübersicht auf die Gruppenübersicht eine Seitenzahl der Gruppenübersicht aufweist. Die Verwendung von Seitenzahlen hat den Vorteil, daß man ungefähr abschätzen kann, wo man etwa aufschlagen muß, um zu der entsprechenden Seitenzahl zu kommen. Es kann aber selbstverständlich auch eine Orientierung anhand der optischen Merkmale erfolgen.

Zusätzlich kann der Verweis in der Gesamtübersicht aber auch schon eine wörtliche Benennung von Anwendungsfällen und/oder Produkten aufweisen.

Besonders günstig ist es, wenn in Weiterbildung der Erfindung vorgesehen sein kann, daß der Katalog zwei Gesamtübersichten mit Hinweisen auf je eine getrennte Gruppenübersicht aufweist. Es wird auf diese Weise möglich, den Zugang zu dem Katalogteil mit den Produkteinzelbeschreibungen auf zwei verschiedenen Wegen zu ermöglichen, beispielsweise einmal über eine Darstellung von Anwendungsfällen, zum anderen über Gruppenbildungen unter bestimmten Produkten.

Es kann vorgesehen sein, daß die beiden Gesamtübersichten nach den gleichen Parametern gegliedert sind, während die Gruppenübersichten nach unterschiedlichen Kriterien aufgestellt sind.

Bei der Verwendung zweier Gesamtübersichten kann insbesondere auch berücksichtigt werden, daß der Katalog von Personen unterschiedlicher Vorkenntnis benutzt werden soll. Eine der Gesamtübersichten ist dann für den Benutzer mit geringen Vorkenntnissen gedacht, der also mit vielen, insbesondere in Form von gezeichneten oder fotografierten Anwendungsmustern zu seinem Produkt hingeführt wird. Die andere Gesamtübersicht kann dann für den Benutzer mit großen Fachkenntnissen verwendet werden, der also schon eine detailliertere Gesamtübersicht erhält. Dieser kann sich daher dann schon auf den ersten Blick etwas genauer informieren.

Mit Hilfe des Katalogs wird es möglich, alle für eine spezielle Branche möglichen Produkte in einem Katalog unterzubringen. Wenn Produkte für verschiedene Branchen angeboten werden sollen, so ist es möglich, für jede Branche einen eigenen Katalog vorzusehen, wobei alle Kataloge nach der gleichen Art aufgebaut sind. In diesem Fall schlägt die Erfindung vor, daß in jedem Katalog ein identischer Hinweis auf alle anderen Kataloge enthalten ist, wobei der jeweils gerade vorliegende Katalog optisch herausgehoben gekennzeichnet ist.

Erfindungsgemäß kann vorgesehen sein, daß die Gesamtübersicht und die Gruppenübersicht in einem getrennt von dem Produktteil durchzublätternden und ggf. auch getrennt durchnumerierten Katalogteil angeordnet ist. Man kann dann in beiden Katalogteilen unabhängig voneinander blättern, was für ein schnelles Auffinden von Vorteil ist.

Der Aufbau eines Katalogs kann beispielsweise so geschehen, daß der hintere Katalogdeckel des die Gesamtübersicht und die Gruppenübersicht enthaltenden Katalogteils den vorderen Buchbzw. Katalogdeckel des Produktteils bzw. des Gesamtkatalogs bildet.

Weitere Merkmale, Einzelheiten und Vorzüge ergeben sich aus den Patentansprüchen, deren Wortlaut durch Bezugnahme zum Inhalt der Beschreibung gemacht wird, der folgenden Beschreibung einer bevorzugten Ausführungsform der Erfindung sowie anhand der Zeichnung. Hierbei zeigen:
- Fig. 1: eine schematische Darstellung eines Katalogs mit einer Gesamtübersicht, mehreren Gruppenübersichten und dem Produktteil;
- Fig. 2: eine ebenfalls schematische Darstellung einer zweiten Art der Anordnung mit einer geänderten Gruppenübersicht;
- Fig. 3: den Aufbau eines Katalogs mit getrennt durchzublätterndem Übersichts- und Produktteil.

Oben in Fig. 1 ist eine Gesamtübersicht 1 für einen Katalog dargestellt. Diese Gesamtübersicht 1 ist beispielsweise auf einem Blatt 2 eines Katalogs aufgedruckt oder bildet den Vorspann für ein Loseblattwerk. Dieses Blatt 2 kann eine Doppelseite bilden und zum Beispiel als Vorsatzblatt bei einem Katalog vorgesehen sein. Auf dem Blatt 2 der Gesamtübersicht 1 ist längs des oberen Randes ein Streifen 3 vorgesehen, auf dem die drei möglichen Werte A, B und C eines ersten Parameters aufgetragen sind. Für jeden Wert des Parameters ist ein Feld vorgesehen, das etwa ein Drittel der Blattbreite beträgt. Jedes Feld kann mit einer bestimmten Rasterung oder vorzugsweise mit einer bestimmten Farbe gekennzeichnet sein, wobei die Farben für alle drei Werte A, B und C unterschiedlich sind.

Längs des linken Randes des Blattes 2 ist ebenfalls ein Streifen 4 aufgedruckt, in dem drei verschiedene Werte I, II und III eines zweiten Parameters aufgetragen sind, vorzugsweise ebenfalls in einem Feld einer bestimmten Farbe. Die beiden Parameter sind voneinander unabhängig, so daß neun verschiedene Kombinationen der beiden Parameter möglich sind. Für jede dieser neun möglichen Kombinationen ist in der matrixartigen Darstellung eine Zelle 5 aufgedruckt, die als Rechteck ausgebildet ist. Jedes Rechteck weist eine Diagonale 6 auf, auf deren einer Seite der Farbwert des einen Parameters und auf deren anderer Seite der Farbwert des anderen Parameters für diese Zelle vorhanden ist. Die neun Zellen werden also durch Rechtecke mit neun verschiedenen Farbkombinationen dargestellt.

In jeder Zelle 5 der Gesamtübersicht 1 ist, beispielsweise durch eine Seitenzahl oder auch nur durch die Farbkombination der beiden Farben beidseits der Diagonale 6, ein Hinweis auf ein durch ein Blatt 7 gebildetes Element der in der Mitte der Fig. 1 dargestellten Gruppenübersicht 2 enthalten. Der Benutzer kommt also aus jeder Zelle 5 durch einen eindeutigen Hinweis zu genau einem Blatt 7 der Gruppenübersicht 8. Auf jedem Blatt 7 der Gruppenübersicht 8 ist links oben in verkleinerter Form ein Rechteck 9 aufgedruckt, das die gleiche Farbkombination wie die Zelle 5 enthält. In der Figur ist rechts unten die Kombination der beiden Parameter nochmals aufgeschrieben. Im dargestellten Beispiel trägt das oberste Blatt 7 der Gruppenübersicht die Bezeichnung AI, stellt also das Blatt dar, das der Zelle 5 links oben der Gesamtübersicht 1 entspricht. Auf diesem Blatt 7 sind bildlich oder wörtlich mehrere Einzeldarstellungen 10 enthalten, beispielsweise Anwendungsfälle. Die für einen speziellen Anwendungsfall verwendbaren Produkte sind dann neben oder in dem Feld 10 durch ihre Bezeichnung und eine Seitenzahl gekennzeichnet.

Mit Hilfe der Seitenzahl gelangt der Benutzer dann in den Produktteil 11 des Katalogs, der im unteren Drittel der Fig. 1 als ein Stapel von Blättern 12 dargestellt ist. Diese Blätter 12 sind durchnumeriert und enthalten jeweils eine ins einzelne gehende Beschreibung eines Produkts.

Der Benutzer gelangt aus der Gesamtübersicht 1 mit Hilfe der dort vorhandenen Hinweise zu jeweils einem Blatt 7 der Gruppenübersicht 8, wo er sich dann das spezielle Produkt aussuchen kann, dessen Einzelbeschreibung er im Produktteil 11 finden kann. Dabei kann der Benutzer selbstverständlich von mehreren einzelnen Anwendungsfällen oder auch von mehreren Blättern 7 zu dem gleichen Produkt gelangen, da die Produkte in der Regel für eine Vielzahl von Anwendungsfällen geeignet sind.

Ein Beispiel für Produkte, die in einem solchen Katalog enthalten sein können, sollen Befestigungselemente sein. Dann könnten beispielsweise die Werte A, B, C die Decke, die Wand oder den Boden darstellen, während die Werte I, II und III unterschiedliche Materialien von Decke, Wand oder Boden darstellen können, beispielsweise Beton, Leichtbauwerkstoff und Mauerwerk.

Der Benutzer würde sich für seinen speziellen Fall zunächst aus der Gesamtübersicht 1 in Kenntnis des Werkstoffes und der Art der Befestigung den entsprechenden Anwendungsfall, beispielsweise C2, heraussuchen. Von dort gelangt er zu einem speziellen Blatt 7 der Gruppenübersicht 8. Dort findet er unter den mehreren möglichen Anwendungsfällen eine Benennung der dazu erforderlichen Produkte einschließlich deren Seitenzahl. Er kann sich nun aus dem Produktteil 11 mit Hilfe der Seitenzahl die exakte Einzelbeschreibung des Produkts heraussuchen, dort seine Abmessungen auswählen und schließlich das Produkt aufgrund einer Bestellnummer bestellen.

Den gleichen Vorgang kann auch ein Verkäufer durchführen, der sich selbst schulen will, um für bestimmte Anwendungsfälle das richtige Produkt herauszufinden.

Fig. 3 zeigt ebenfalls in schematischer Übersicht eine zweite Möglichkeit, wie ein Benutzer ohne zu große Einzelkenntnis des Produkts zu dem richtigen Produkt gelangen kann.

Die Anordnung zum Auffinden eines bestimmten Produkts enthält wiederum eine Gesamtübersicht 13, die auf einem eigenen Blatt 14 aufgetragen ist. Auch hier sind die mehreren Werte der beiden unabhängigen Parameter in Reihen und Spalten aufgetragen, wobei die Zellen einen bestimmten Anwendungsfall darstellen können. Die Farbkennzeichnung geschieht in der gleichen Weise wie bei der Ausführungsform der Fig. 1. Um nun aber einem Benutzer, der schon ein gewisses Fachwissen besitzt und die Produkte im Prinzip kennt, einen schnelleren Einstieg zu geben, enthält jede Reihe von Zellen 5 in dem am rechten Rand angeordneten Streifen einen Hinweis 15 auf den gleichen Eintrag in der Gruppenübersicht 16. In den einzelnen Zellen 5 jeder Reihe sind dagegen wieder unterschiedliche Aufschriften vorhanden, die sich dann wieder auf die Werte A, B, C beziehen.

Ein Eintrag in der Gruppenübersicht 16, der wiederum auf einem Blatt 17 enthalten ist, enthält beispielsweise links eine Auflistung von Produkten und rechts drei Spalten, jeweils eine Spalte für jeden Wert A, B, C des ersten Parameters. Die links enthaltene Liste kann beispielsweise die Seitenzahl für den Produktteil enthalten, während die drei Spalten für die Werte A, B und C Zusatzinformationen enthalten können, beispielsweise ob ein spezielles Produkt geeignet ist, welche Durchmesser für den speziellen Anwendungsfall erforderlich und so weiter. Bei dieser Anordnung, wie sie in Fig. 2 dargestellt ist, hat der etwas fachkundigere Benutzer mit Hilfe eines Eintrags in der Gruppenübersicht 16 einen Überblick über drei Gruppen von Anwendungsfällen, also einen etwas besseren Überblick. Der Verweis in den Katalogteil 11 erfolgt in der gleichen Weise wie bei der Ausführungsform nach Fig. 1.

Betrachtet man die Fig. 1 und 2 zusammen, so erkennt man, daß die Gesamtübersicht 1 bis 13 nach den gleichen Kriterien aufgebaut ist und daß auch im Endeffekt ein Verweis auf den gleichen Produktteil 11 erfolgt. Nur die Gruppenübersicht 16 ist anders aufgebaut, nämlich für jede Zeile von Zellen 5 der Gesamtübersicht ist ein Eintrag vorgesehen.

Die Erfindung schlägt vor, daß beide Arten des Zugriffs auf den Produktteil in einem Katalog vorgesehen sind.

Es ist selbstverständlich auch möglich, eine Anordnung nach Fig. 2 so zu gestalten, daß für jede Spalte der matrixartigen Gesamtübersicht ein Eintrag der Gruppenübersicht vorgesehen ist.

Es ist auch denkbar, daß ein Katalog dann diese drei Möglichkeiten des Zugriffs bietet.

Fig. 3 zeigt stark vereinfacht den Aufbau eines Katalogs nach der Erfindung. Dr Katalog enthält praktisch zwei Katalogteile, nämlich den Produktteil 11, bei dem die einzelnen Blätter längs eines gemeinsamen Rückens 18 zu einem Katalog zusammengefaßt sind.

An dem üblicherweise freien Rand 20 des Vorderdeckels 19 des Katalogs sind dann die die Gruppenübersicht 8 bildenden Blätter 7 nochmals nach Art eines Heftes oder Buches angebracht, so daß der Rand 20 des vorderen Katalogdeckels 19 gleichzeitig nochmals einen Rücken bildet. Man kann dies auch so ausdrücken, daß die Gesamtübersicht und die Gruppenübersicht zu einem Katalog verbunden sind, dessen Rückendeckel gleichzeitig den Vorderdeckel des Produktkatalogs bildet. Die Gesamtübersicht 1 ist dabei auf dem Vorsatzblatt des Übersichtskatalogteils angeordnet. Diese Art der Anordnung hat den Vorteil, daß der Benutzer zunächst nach Orientierung in der Gesamtübersicht in dem Gruppenübersichtsteil blättern kann, bis er seinen Anwendungsfall gefunden hat. Er läßt diesen Anwendungsfall dann aufgeklappt und kann nun in dem Produktteil beliebig blättern. Dabei wird verhindert, daß er in dem Übersichtsteil weiterblättert, so daß praktisch der aufgeschlagene Produktteil ein Lesezeichen für den Übersichtsteil des Katalogs bildet.

Im Vorstehenden wurde die Anordnung zur Informationsdarstellung anhand eines Katalogs für einen bestimmten Anwendungsfall erläutert, nämlich Befestigungselemente, beispielsweise Dübel. Dabei sind in der matrixartigen Übersicht in horizontaler Richtung die Werte für die Stelle angegeben, an der die Dübel verwendet werden sollen, nämlich beispielsweise Decke, Wand oder Boden.

In vertikaler Anordnung sind dann die verschiedenen Materialien angeordnet, aus denen die Decke, die Wand oder der Boden bestehen kann.

Im folgenden soll ein zweiter Anwendungsfall erläutert werden, nämlich die Verwendung von Dichtstoffen. Hier kann man horizontal die Anforderungsmöglichkeiten für den Dichtstoff und in vertikaler Richtung die Anwendungsgebiete auftragen. Als Anforderung kämen beispielsweise die Werte: Dehnfuge innen, Anschlußfuge außen, Dehnfuge außen, Anschlußfuge innen in Frage.

Als Anwendungen könnten dann die Werkstoffe aufgetragen werden, mit denen die Dichtstoffe zusammenwirken sollen, also beispielsweise die Werte: Beton, Mauerwerk, Fliesen, Putz, Holz, Glas, Naturstein, Metall und Kunststoff.

Auf diese Weise erhält man eine matrixartige Darstellung, bei der der Benutzer unter Kenntnis der Anforderungen und des Materials der Anwendung zu einer bestimmten Stelle der Matrix, einer Zelle, hingeleitet wird, von der aus er die zugehörige Gruppenübersicht erreichen kann.

Als drittes relativ einfaches Anwendungsbeispiel der hier vorgeschlagenen Erfindung soll das Produkt "Säge" dienen. Horizontal werden dann in der entsprechenden Matrix in verschiedenen Arten der Säge aufgetragen, beispielsweise Stichsäge, Säbelsäge, Kappsäge, Handkreissäge und Maschinensäge.

Vertikal kann wiederum das Material aufgetragen werden, das von der entsprechenden Säge bearbeitet werden soll, also beispielsweise die Werkstoffe Holz, Metall, Kunststoff und sonstige Werkzeuge.

Eine ähnliche Darstellung wäre beispielsweise möglich bei Bohrern, bei denen der Spitzenwinkel von dem Material, in dem gebohrt werden soll, abhängig ist.

## Patentansprüche

1. Anordnung zur Informationsdarstellung von Produkten; mit
1.1 einem Produktteil (11),
1.1.1 der Seiten aufweist und
1.1.2 in dem alle darzustellenden Produkte mit einer Produkteinzelbeschreibung hintereinander aufgeführt sind,
1.2 einer Gruppenübersicht (8, 16), in der
1.2.1 Gruppen von unter einem Gesichtspunkt zusammengehörenden Produkten aufgeführt sind und
1.2.2 für jedes erwähnte Produkt ein Verweis auf die Seite des Produktteils (8, 16) mit der Produkteinzelbeschreibung enthalten ist, sowie mit
1.3 einer Gesamtübersicht (1, 13),
1.3.1 in der in einer matrixartigen Darstellung die möglichen Werte (A, B, C) eines ersten Parameters der Produkte in einer ersten Dimension und
1.3.2 die möglichen Werte (I, II, III) eines zweiten, insbesondere von dem ersten unabhängigen, Parameters in einer zweiten Dimension aufgetragen sind und
1.3.3 in den Zellen (5) der Darstellung ein Verweis auf eine Gruppe der Gruppenübersicht (8, 16) enthalten ist, wobei
1.4 die Werte (A, B, C, I, II, III) der Parameter durch optisch unterscheidbare Merkmale dargestellt sind,
1.5 jede Zelle (5) der Gesamtübersicht (1, 13) durch eine Kombination zweier optische unterscheidbarer Merkmale gekennzeichnet ist und
1.6 sich die optisch unterscheidbaren Merkmale in der Gruppenübersicht (8, 16) wiederholen.

2. Anordnung nach Anspruch 1, bei der die Gesamtordnung von einem insbesondere gebundenen Katalog, einer Loseblattsammlung oder einem Karteikartenpaket gebildet wird.

3. Anordnung nach Anspruch 1, bei der die Produktseiten, die Gruppenübersicht (8, 16) und die Gesamtübersicht (2, 13) auf einem Bildschirm darstellbare Seiten sind und die Verweise von automatisierbaren Verbindungen zwischen den Seiten gebildet werden.

4. Anordnung nach einem der vorhergehenden Ansprüche, bei der in der Darstellung jeder Gruppe mehrere Einzeldarstellungen enthalten sind.

5. Anordnung nach einem der vorhergehenden Ansprüche, bei der die Parameter der Gesamtübersicht (2) Anwendungsparameter der Produkte sind.

6. Anordnung nach einem der vorhergehenden Ansprüche, bei der die Gruppen der Gruppenübersicht (8) Anwendungsgruppen sind.

7. Anordnung nach einem der Ansprüche 1 bis 5, bei der die Gruppen der Gruppenübersicht (16) Produktgruppen sind.

8. Anordnung nach einem der vorhergehenden Ansprüche, bei der die Gruppenübersicht für jede Zelle (5) der Gesamtübersicht (1) einen eigenen Eintrag aufweist.

9. Anordnung nach einem der Ansprüche 1 bis 7, bei der die Gruppenübersicht (16) für jede Reihe oder Spalte der Gesamtübersicht (13) einen Eintrag aufweist.

10. Anordnung nach Anspruch 9, bei der innerhalb eines Eintrags eine Unterscheidung nach den möglichen Werten des jeweils anderen Parameters erfolgt.

11. Anordnung nach einem der vorhergehenden Ansprüche, bei der für die Parameterwerte beider Parameter unterschiedliche Merkmale verwendet werden.

12. Anordnung nach einem der vorhergehenden Ansprüche, bei der als Unterscheidungsmerkmal Farbe vorgesehen ist.

13. Anordnung nach einem der vorhergehenden Ansprüche, bei der die Parameterwerte (A, B, C, I, II, III) durch optisch gekennzeichnete Flächen und die Merkmalskombinationen durch längs einer Linie (6) getrennte, insbesondere geometrisch ähnliche Flächen dargestellt werden.

14. Anordnung nach einem der vorhergehenden Ansprüche, bei der der Verweis von der Gesamtübersicht (1, 13) auf die Gruppenübersicht (8, 16) eine Seitenzahl der Gruppenübersicht (8, 16) aufweist.

15. Anordnung nach Anspruch 14, bei der der Verweis von der Gesamtübersicht (1, 13) auf die Gruppenübersicht (8, 16) eine Liste von Anwendungsfällen und/oder Produkten aufweist.

16. Anordnung nach einem der vorhergehenden Ansprüche, bei der zwei Gesamtübersichten (1, 13) mit Hinweisen auf je eine Gruppenübersicht (8, 16) vorhanden sind.

17. Anordnung nach Anspruch 16, bei der die Gesamtübersichten (1, 13) nach den gleichen Parametern gegliedert und die Gruppenübersichten (8, 16) nach verschiedenen Kriterien aufgestellt sind.

18. Anordnung nach einem der vorhergehenden Ansprüche, mit einem Hinweis auf ähnlich aufgebaute Katalolge für andere Anwendungsbranchen.

19. Anordnung nach einem der vorhergehenden Ansprüche, bei der die Gesamtübersicht (1, 13) und die Gruppenübersicht (8, 16) in einem getrennt von dem Produktteil (11) durchzublätternden und ggf. getrennt durchnumerierten Katalogteil angeordnet sind.

20. Anordnung nach Anspruch 19, bei der der hintere Katalogdeckel (19) des die Gesamtübersicht (1, 13) und die Gruppenübersicht (8, 16) enthaltenden Katalogteils den vorderen Buchdeckel des Produktteils bzw. des Gesamtkatalogs bildet.

## Claims

1. Arrangement for information representation of products, having
1.1 a product part (11),
1.1.1 having pages and
1.1.2 successively giving all the products to be represented with an individual product description,
1.2 a group survey (8, 16), giving
1.2.1 groups of products associated under one standpoint and
1.2.2 for each mentioned product a reference to the page in the product part (8, 16) with the individual product description, and with
1.3 an overall survey (1, 13),
1.3.1 in which in a matrix-like representation are given the possible values (A, B, C) of a first parameter of the products in a first dimension and
1.3.2 the possible values (I, II, III) of a second parameter, particularly independent of the first parameter, in a second dimension and
1.3.3 in the cells (5) of the representation a reference to a group in the group survey (8, 16), in which
1.4 the values (A, B, C, I, II, III) of the parameters are represented by optically distinguishable features,
1.5 each cell (5) of the overall survey (1, 13) is **characterized by** a combination of two optically distinguishable features and
1.6 the optically distinguishable features are repeated in the group survey (8, 16).

2. Arrangement according to claim 1, wherein the overall arrangement is formed by an in particular bound catalogue, a loose leaf work or an index card group.

3. Arrangement according to claim 1, wherein the product pages, the group survey (8, 16) and the overall survey (2, 13) are pages which can be displayed on a screen and the references are formed by automatable links between the pages.

4. Arrangement according to one of the preceding claims, wherein several individual representations are contained in the representation of each group.

5. Arrangement according to one of the preceding claims, wherein the parameters of the overall survey (2) are application parameters for the products.

6. Arrangement according to one of the preceding claims, wherein the groups of the group survey (8) are application groups.

7. Arrangement according to one of the claims 1 to 5, wherein the groups of the group survey (16) are product groups.

8. Arrangement according to one of the preceding claims, wherein the group survey has its own entry for each cell (5) of the overall survey (1).

9. Arrangement according to one of the claims 1 to 7, wherein the group survey (16) has an entry for each row or column of the overall survey (13).

10. Arrangement according to claim 9, wherein there is a distinction within an entry on the basis of the possible values of the in each case other parameter.

11. Arrangement according to one of the preceding claims, wherein different features are used for the values of both parameters.

12. Arrangement according to one of the preceding claims, wherein colour is used as the distinguishing feature.

13. Arrangement according to one of the preceding claims, wherein the parameter values (A, B, C, I, II, III) are represented by optically characterized areas and the feature combinations by in particular geometrically similar areas separated along a line (6).

14. Arrangement according to one of the preceding claims, wherein the reference from the overall survey (1, 13) to the group survey (8, 16) has a page number of the group survey (8, 16).

15. Arrangement according to claim 14, wherein the reference from the overall survey (1, 13) to the group survey (8, 16) has a list of application cases and/or products.

16. Arrangement according to one of the preceding claims, wherein there are two overall surveys (1, 13) with references to in each case one group survey (8, 16).

17. Arrangement according to claim 16, wherein the overall surveys (1, 13) are subdivided along to identical parameters and the group surveys (8, 16) are based on different criteria.

18. Arrangement according to one of the preceding claims, having a reference to similarly built up catalogues for other application branches.

19. Arrangement according to one of the preceding claims, wherein the overall survey (1, 13) and group survey (8, 16) are located in a catalogue part to be leafed through separately from the product part and optionally separately continuously numbered.

20. Arrangement according to claim 19, wherein the rear catalogue cover (19) of the catalogue part containing the overall survey (1, 13) and the group survey (8, 16) forms the front book cover of the product part or the overall catalogue.

## Revendications

1. Disposition pour la représentation d'informations de produits avec
1.1 une partie de produit (11),
1.1. qui présente des pages et
1.1.2 dans laquelle tous les produits à représenter avec une description détaillée de produit sont répertoriés les uns après les autres,
1.2 une vue d'ensemble de groupe (8, 16) dans laquelle
1.2.1 sont répertoriées des groupes de produits correspondants dans un aspect et
1.2.2 pour chaque produit évoqué, un renvoi à la page de la partie de produit (8, 16) est contenu avec la description détaillée du produit, ainsi qu'avec
1.3 une vue d'ensemble globale (1, 13)
1.3.1 dans laquelle sont inscrites dans une représentation matricielle les valeurs possibles (A, B, C) d'un premier paramètre des produits dans une première dimension et
1.3.2 les valeurs possibles (I, II, III) d'un second paramètre en particulier indépendant du premier dans une seconde dimension et
1.3.3 les cellules (5) de la représentation contiennent un renvoi à un groupe de la vue d'ensemble de groupe (8, 16),
1.4 les valeurs (A, B, C, I, II, III) des paramètres étant représentées par de caractéristiques optiquement différentiables,
1.5 chaque cellule (5) de la vue d'ensemble globale (1, 13) étant **caractérisée par** une combinaison de deux caractéristiques optiquement différentiables et
1.6. les caractéristiques optiquement différentiables se répétant dans la vue d'ensemble de groupe (8, 16).

2. Disposition selon la revendication 1, où l'agencement globale est formé par un catalogue en particulier relié, une collection de feuilles mobiles ou un paquet de fiches.

3. Disposition selon la revendication 1, où les pages de produit de la vue d'ensemble de groupe (8, 16) et la vue d'ensemble globale (2, 13) sont des pages représentables à l'écran et les renvois sont formés par des liens automatisables entre les pages.

4. Disposition selon l'une des revendications précédentes, où la représentation de chaque groupe contient plusieurs représentations individuelles.

5. Disposition selon l'une des revendications précédentes, où les paramètres de la vue d'ensemble globale (2) sont des paramètres d'application des produits.

6. Disposition selon l'une des revendications précédentes, où les groupes de la vue d'ensemble de groupe (8) sont des groupes d'application.

7. Disposition selon l'une des revendications 1 à 5, où les groupes de la vue d'ensemble de groupe (16) sont des groupes de produits.

8. Disposition selon l'une des revendications précédentes, où la vue d'ensemble de groupe présente pour chaque cellule (5) de la vue d'ensemble globale (1) une entrée propre.

9. Dispositif selon l'une des revendications 1 à 7, où la vue d'ensemble de groupe (16) présente pour chaque rangée ou colonne de la vue d'ensemble globale (13) une entrée.

10. Disposition selon la revendication 9, où à l'intérieur d'une entrée, une différentiation s'effectue selon les valeurs possibles de l'autre paramètre respectif.

11. Disposition selon l'une des revendications précédentes, où des caractéristiques différentes pour les valeurs des deux paramètres sont utilisées.

12. Disposition selon l'une des revendications précédentes, où la couleur est prévue comme caractéristique de différentiation.

13. Disposition selon l'une des revendications précédentes, où les valeurs de paramètre (A, B, C, I, II, III) sont représentées par des surfaces optiquement caractérisées et les combinaisons de caractéristique sont représentées par des surfaces séparées le long d'une ligne (6), en particulier géométriquement similaires.

14. Disposition selon l'une des revendications précédentes, où le renvoi de la vue d'ensemble globale (1, 13) à la vue d'ensemble de groupe (8, 16) présente un numéro de page de la vue d'ensemble de groupe (8, 16).

15. Disposition selon la revendication 14, où le renvoi de la vue d'ensemble globale (1, 13) à la vue d'ensemble de groupe (8, 16) présente une liste de cas d'application et/ou de produits.

16. Disposition selon l'une des revendications précédentes, où deux vue d'ensemble globale (1, 13) sont présentes avec des renvois à une vue d'ensemble de groupe (8, 16) respective.

17. Dispositif selon la revendication 16, où les vues d'ensemble de groupe (1, 13) sont articulées d'après les mêmes paramètres et les vues d'ensemble de groupe (8, 16) sont agencées selon les critères différents.

18. Disposition selon l'une des revendications précédentes, avec un renvoi aux catalogues de structure similaire pour d'autres branches d'application.

19. Disposition selon l'une des revendications précédentes, où la vue d'ensemble globale (1, 13) et la vue d'ensemble de groupe (8, 16) sont disposées dans une partie de catalogue à feuilleter séparément de la partie de produit (11) et le cas échéant numéroté séparément.

20. Disposition selon la revendication 19, où la couverture arrière (19) de la partie de catalogue contenant la vue d'ensemble globale (1, 13) et la vue d'ensemble de groupe (8, 16) forment la couverture avant de livre de la partie produit respectivement de l'ensemble du catalogue.
